# EUROPÄISCHE PATENTSCHRIFT

(11) **EP 2 235 457 B1**
(45) Veröffentlichungstag und Bekanntmachung des Hinweises auf die Patenterteilung: **28.11.2018**
(21) Anmeldenummer: 08861053.0
(22) Anmeldetag: 04.12.2008
(51) Int. Cl.: F25D 25/02

(54) **KÄLTEGERÄT**
REFRIGERATOR
APPAREIL DE RÉFRIGÉRATION

(30) Priorität: 18.12.2007 DE 102007060834
(43) Veröffentlichungstag der Anmeldung: 06.10.2010
(73) Patentinhaber: BSH Hausgeräte GmbH, 81739 München (DE)
(72) Erfinder: STAUD, Ralph, 81669 München (DE); TISCHER, Thomas, 85540 Haar (DE)
(86) Internationale Anmeldenummer: PCT/EP2008/066769
(87) Internationale Veröffentlichungsnummer: WO 2009/077338

(56) Entgegenhaltungen:
- EP-A- 1 655 563
- DE-U1-202006 007 332
- JP-A- 7 213 355
- JP-A- 9 280 727
- JP-A- 2004 353 941
- US-A- 2 292 015
- US-A- 5 226 707

## Beschreibung

Die Erfindung betrifft ein Kältegerät nach dem Oberbegriff von Anspruch 1.

Bei modernen Kühl- oder Gefrierschränken sind oft Schubladen vorgesehen, die in herausgezogenem Zustand wesentlich besser zugänglich sind als die bisher verwendeten Fachböden. Gerade im hinteren Bereich dieser Fachböden war die Zugänglichkeit stark eingeschränkt. Mit den von oben zugänglichen Schubladen konnte dieses Problem beseitigt werden.

Schubläden sind meist über Auszugsschienen an den Seitenwänden des Innenraums befestigt. Mit solchen festen Schubladensystemen ist die Gestaltung des Innenraums der Kältegeräte jedoch sehr unflexibel geworden. Eine Aufteilung des Innenraums nach den persönlichen Bedürfnissen ist mit diesen Systemen normalerweise nicht möglich.

Es sind aber auch schalenförmige Behälter für den Innenraum von Kältegeräten bekannt geworden, die beispielsweise auf einen Fachboden gestellt werden. Zur Beladung und Entnahme von Kühlgut im vorderen Bereich des schalenförmigen Behälters reicht es aus, diesen ein Stück weit nach vorne herauszuziehen. Für die Be- und Entladung des hinteren Bereichs des Behälters kann dieser ganz aus dem Kältegerät herausgenommen werden. Diese Behälter weisen meist die Breite des Innenraums auf, so dass die Seitenwände des Innenraums als Führung dienen können. Schmalere Behälter wären ohne Führung schwer zu handhaben.

Werden schalenförmige Behälter verwendet, deren Breite geringer als die Breite des Innenraums des Kältegeräts ist, werden diese meist auf speziell ausgebildeten Trägern eingesetzt. In diese Träger ist eine Führung für die Behälter integriert. Auch hier ist nur eine begrenzte Flexibilität bei der Gestaltung des Innenraums möglich. Aufgrund der in die Oberfläche des Trägers integrierten Führung kann dieser Träger nicht als normaler Fachboden verwendet werden und ist ohne ohne die dafür vorgesehenen Behälter nicht für die Lagerung von Kühlgut zu gebrauchen.

Die Offenlegungsschrift JP 2004-353941 A zeigt ein Kältegerät mit zwei Schubladen, welche mittels eines Schienenelementes geführt werden.

Die Offenlegungsschrift EP 1 655 563 A1 zeigt ein Kühl- oder Gefriergerät mit mindestens einem in seinen Innenbehälter einsetzbaren Trägerelement, wobei das Trägerelement mittels Wälzelementen verlagert werden kann.

Der Erfindung liegt die Aufgabe zugrunde, ein Kältegerät so auszugestalten, dass eine flexible, auf die persönlichen Bedürfnisse zugeschnittene Gestaltung des Innenraums sowohl mit, als auch ohne Behälter möglich ist.

Gelöst wird die Aufgabe gemäß der Erfindung durch ein Kältegerät mit den Merkmalen von Anspruch 1. Erfindungsgemäß ist in dem Innenraum eine horizontal angeordnete Platte vorgesehen, auf der wenigstens ein herausnehmbarer Führungssockel mit ersten Führungselementen in seiner Deckfläche aufliegt. Die herausziehbare Schale weist in ihrer Bodenfläche zweite Führungselemente auf, die mit den ersten Führungselementen des herausnehmbaren Führunssockels zusammenwirken. Durch diese Maßnahmen ist eine sehr flexible Gestaltung des Innenraums von Kältegeräten möglich. Soll beispielsweise die Schale nicht verwendet werden, weil sich bestimmte Kühlgüter nicht in der Schale unterbringen lassen, kann die Schale entfernt werden. Da auch der Führungssockel herausnehmbar ist, steht die horizontal angeordnete Platte als Fachboden zur Verfügung. Die Oberfläche der Platte kann wie die Oberfläche eines normalen Fachbodens ausgebildet sein, da die Führungselemente für die Schale in dem Führungssockel untergebracht sind. Wird die Schale jedoch benötigt, ist diese beim Herausziehen und beim Hineinschieben trotzdem exakt geführt, da der Führungssockel die notwendigen Führungselemente aufweist.

Um zu vermeiden, dass sich der Führungssockel zusammen mit der Schale bewegt, steht der Führungssockel so mit der Platte in Eingriff, dass ein Herausziehen des Führungssockels nach vorne verhindert wird. Dies kann beispielsweise über eine Reibungskopplung erfolgen. Hierzu könnten an dem Führungssockel Gummistreifen angebracht sein, die bewirken, dass die Haftreibung zwischen dem Führungssockel und der Platte höher als die Haftreibung zwischen Führungssockel und Schale ist. Ebenso ist es möglich, an der Vorderkante der Platte eine Leiste anzubringen, die das Herausziehen des Führungssockels verhindert.

Die Platte weist jedoch an ihrer Hinterkante eine nach oben gerichtete Feder auf, die mit einer nach unten offenen Nut an der Hinterseite des Führungssockels schienenartig in Eingriff steht. Üblicherweise ist an jedem Fachboden eine entsprechende Feder vorgesehen. Diese Feder stellt normalerweise, z. B. über vertikal angeordnete Stege, einen Abstand zur Rückwand des Innenraums her und verhindert so, dass eingelagerte Ware so weit auf dem Fachboden nach hinten geschoben wird, dass sie in Kontakt mit der Rückwand des Innenraums kommt. Dadurch ist gewährleistet, dass an der Rückwand gebildetes Kondenswasser ungehindert zwischen Kühlgut und Rückwand sowie zwischen Feder und Rückwand bis zu einer Auffangrinne ablaufen kann. Dadurch können die üblichen Fachböden meist als Auflage für den Führungssockel verwendet werden, ohne dass hierfür besondere Maßnahmen notwendig sind.

Vorteilhaft sind die einen Führungselemente nutförmig und die anderen Führungselemente kufenförmig ausgebildet. Diese kufen- und nutförmigen Führungselemente verlaufen von der Fronttür in Richtung der Rückwand des Innenraums. Es wird dadurch sichergestellt, dass die Schale auf dem Führungssockel herausgezogen und hineingeschoben werden kann, wogegen eine seitliche Bewegung der Schale quer zur Einschubrichtung nicht möglich ist. Die nut- und kufenförmigen Führungselemente können auch abwechselnd als Rillen und Stege sowohl an der Bodenfläche der Schale als auch auf der Deckfläche des Führungssockels ausgebildet sein.

Um die Ausgestaltung des Innenraums des Kältegeräts noch flexibler zu gestalten, ist die Breite des Führungssockels geringer als die Breite der Platte ausgeführt. Damit lässt sich ein Teil der Platte als normaler Fachboden nutzen.

Besonders vorteilhaft ist die Verbindung zwischen der Platte und dem Führungssockel so ausgeführt, dass der Führungssockel unterschiedliche seitlich gegeneinander verschobene Positionen auf der Platte einnehmen kann. Durch diese Maßnahme lässt sich die Flexibilität weiter steigern. Die Verbindung zwischen Führungssockel und Platte kann dabei so ausgeführt sein, dass verschiedene Positionen für den Führungssockel vorgegeben sind. Dies kann beispielsweise durch Nasen an der Nut und entsprechende Öffnungen an der Feder oder auch umgekehrt realisiert werden.

Es können aber auch Nut und Feder glatt gestaltet werden, so dass ein seitliches Verschieben des Führungssockels in jede beliebige Position ermöglicht wird. Bei dieser Ausführungsform ist es vorteilhaft, die Nut so eng auszuführen, dass ein Verschieben nur möglich ist, wenn der zum Verschieben notwendige Seitendruck im hinteren Bereich des Führungssockels ausgeübt wird. Die Ausübung des Seitendrucks im vorderen Bereich des Führungssockels sollte dagegen zu einem Verklemmen von Nut und Feder führen, so dass ein unabsichtliches Verschieben des Führungssockels beim Herausziehen der Schale ausgeschlossen werden kann.

Vorteilhaft sind zwei Führungssockel und zwei Schalen nebeneinander auf der Platte platzierbar. Auf diese Weise besteht die Möglichkeit zwei oder nur eine Schale zu nutzen. Wird nur eine Schale genutzt, während der Rest der Platte als Fachboden dient, lässt sich die Schale an der rechten oder linken Seitenwand anordnen. Es ist jedoch auch eine Positionierung der Schale mit ihrem Führungssockel in der Mitte der Platte möglich.

Bevorzugt weist die Schale an ihrer Vorderseite einen Griff auf. Dadurch wird ein Herausziehen der Schale auch dann möglich, wenn direkt über ihr ein Fachboden angeordnet ist. Ein Eingreifen über die Oberkante der vorderen Begrenzungswand der Schale ist somit zum Herausziehen nicht notwendig.

In einem Ausführungsbeispiel dient die Platte als Abdeckung eines herausziehbaren schalenförmigen Behälters. Solche herausziehbaren schalenförmigen Behälter sind meist dann mit einer eigenen Abdeckung versehen, wenn zwischen dem Innenraum des Kältegeräts und dem Inneren des herausziehbaren Behälters ein Temperaturgefälle bestehen soll.

Bevorzugt ist der herausziehbare schalenförmige Behälter als Chillerfach ausgeführt. Ein Chillerfach ist ein spezielles Kaltlagerfach in dem üblicherweise eine Temperatur zwischen -2°C und +3°C herrscht. Um zu gewährleisten, dass der Temperaturunterschied zwischen Innenraum und Chillerfach bestehen bleibt, ist das Chillerfach in einem üblichen Kühlschrank normalerweise als unterstes Fach vorgesehen. Die Schalen mit den Führungssockeln können dann vorteilhaft auf der Abdeckplatte des Chillerfachs angeordnet und beispielsweise hervorragend zur Lagerung von Gemüse verwendet werden.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigt:
- Fig. 1: eine Ansicht eines geöffneten erfindungsgemäßen Kühlschranks mit Chillerfach und zwei Gemüseschalen,
- Fig. 2: den Kühlschrank aus Fig. 1 mit nur einer Gemüseschale,
- Fig. 3: den Kühlschrank aus den Fig. 1 und 2 ohne Gemüseschale mit einem Führungssockel und
- Fig. 4: einen Schnitt durch die Chillerfach-Abdeckplatte und den Führungssockel mit einer Gemüseschale.

Der in Fig. 1 dargestellte geöffnete Kühlschrank 1 zeigt als unterstes Fach ein sogenanntes Chillerfach 2. Dieses Chillerfach besteht aus einer Schublade und einer Chillerfach-Abdeckplatte 3. Die Schublade ist über Auszugsschienen an den Seitenwänden des Innenraums befestigt, so dass ein komfortables Ausziehen möglich ist. Zwischen der Schublade und der Chillerfach-Abdeckung 3 ist nur ein geringer Spalt vorgesehen, so dass zwischen dem Innenraum des Kühlschranks und dem Inneren des Chillerfachs 2 ein geringer Wärmeaustausch stattfinden kann. Das Innere des Chillerfachs wird auf einer Temperatur zwischen -2°C und +3°C gehalten.

Auf der Chillerfach-Abdeckplatte 3 sind zwei Führungssockel 4 angeordnet. Beide Führungssockel 4 dienen der Führung von je einer Gemüseschale 5. Direkt über den Gemüseschalen 5 ist ein Fachboden 7 angeordnet. Um trotzdem ein komfortables Herausziehen der Gemüseschalen 5 zu gewährleisten, sind diese mit einer Griffmulde 6 ausgestattet.

In Fig. 2 wurde aus dem Kühlschrank 1 ein Führungssockel 4 und eine Gemüseschale 5 entfernt. Die verbleibende Gemüseschale 5 ist in Richtung des Doppelpfeils 14 verschiebbar und kann so jeweils an den momentan notwendigen Platzbedarf angepasst werden.

In Fig. 3 wurden beide Gemüseschalen 5 entfernt, es wurde jedoch ein Führungssockel 4 auf der Chillerfach-Abdeckplatte 3 belassen. Aus dieser Darstellung ist der Aufbau des Führungssockels 4 erkennbar. An beiden Seitenrändern des Führungssockels 4 erstrecken sich von der Fronttür in Richtung der Rückwand des Innenraums zwei nutförmige Führungselemente 12. Zwischen beiden nutförmigen Führungselementen 12 erhebt sich ein kufenförmiges Führungselement 13. Die Gemüseschale 5 weist an ihrer Unterseite komplementäre Führungselemente auf. Bei der gezeigten Gemüseschale 5 sind seitlich zwei kufenförmige Führungselemente 16 (siehe Fig. 4) vorgesehen, die in der Mitte ein nutförmiges Führungselement begrenzen. Das nutförmige Führungselement der Gemüseschalen 5 ist nur den Figuren 1 und 2 andeutungsweise entnehmbar, der Übersichtlichkeit halber aber nicht mit einem Bezugszeichen versehen.

Die Verbindung zwischen der Chillerfach-Abdeckplatte 3 und einem Führungssockel 4 ist detailliert der Fig. 4 zu entnehmen. Die Chillerfach-Abdeckplatte 3 weist eine Glasplatte 11 auf, die an ihrer Hinterkante durch die hintere Abschlussleiste 10 eingefasst ist. Diese hintere Abschlussleiste 10 weist an der Seite, mit der sie mit der Rückwand des Innenraums des Kühlschrank 1 in Berührung kommt, hier nicht sichtbare Öffnungen auf. Die Abschlussleiste 10 liegt folglich nur mit vertikal angeordneten Stegen 15 an der Rückwand an, so dass Kondenswasser, das sich an der Rückwand bildet, problemlos ablaufen kann und sich nicht auf der Chillerfach-Abdeckplatte 3 sammelt.

In ihrem oberen Bereich ist die hintere Abschlussleiste 10 mit der Feder 8 versehen. Die Feder 8 weist eine geringere Tiefe als die Abschlussleiste 10 auf, so dass zwischen dem unteren Teil der Abschlussleiste 10 und der Feder eine Stufe entsteht. Im hinteren Teil des Führungssockels 4 ist eine nach unten offene Nut 9 ausgebildet. Diese Nut 9 ist so dimensioniert, dass sie die Feder 8 mit geringem Spiel umfasst. Auch die Rückseite des Führungssockels 4 liegt nicht an der Rückwand des Innenraums an und behindert nicht den Ablauf von Kondenswasser.

Durch die schienenartige Führung der Feder 8 in der Nut 9 des Führungssockels 4 wird es möglich, den Führungssockel 4 auf der Chillerfach-Abdeckplatte 3 seitlich zu verschieben. Die Gemüseschale 5 kann dadurch beliebige Positionen auf der Chillerfach-Abdeckplatte 3 einnehmen. Der nicht von dem Führungssockel 4 bedeckte Teil der Chillerfach-Abdeckplatte 3 kann in üblicher Weise als Fachboden genutzt werden. Die Aufteilung lässt sich so exakt an das zu lagernde Kühlgut anpassen.

### Bezugszeichenliste:

- 1: Kühlschrank
- 2: Chillerfach
- 3: Chillerfach-Abdeckplatte
- 4: Führungssockel
- 5: Gemüseschale
- 6: Griffmulde
- 7: Fachboden
- 8: Feder
- 9: Nut
- 10: hintere Abschlussleiste
- 11: Glasplatte
- 12: nutförmiges Führungselement
- 13: kufenförmiges Führungselement
- 14: Doppelpfeil
- 15: senkrechte Stege
- 16: kufenförmiges Führungselement der Gemüseschale

## Patentansprüche

1. Kältegerät mit einem gekühlten Innenraum, einer Fronttür zum Verschließen des Innenraums und wenigstens einer aus dem Innenraum nach vorne herausziehbaren Schale (5), wobei in dem Innenraum eine horizontal angeordnete Platte (3) vorgesehen ist, auf der wenigstens ein herausnehmbarer Führungssockel (4) mit ersten Führungselementen (12, 13) in seiner Deckfläche aufliegt und wobei die herausziehbare Schale (5) in ihrer Bodenfläche zweite Führungselemente (16) aufweist, die mit den ersten Führungselementen (12, 13)zusammenwirken, **dadurch gekennzeichnet dass** die Platte (3) an ihrer Hinterkante eine nach oben gerichtete Feder (8) aufweist, die mit einer nach unten offenen Nut (9) an der Hinterseite des Führungssockels (4) schienenartig in Eingriff steht, und dass der Führungssockel (4) entlang der schienenartigen Führung in Stufen oder stufenlos seitlich auf der Platte (3) verschiebbar ist.

2. Kältegerät nach Anspruch 1, **dadurch gekennzeichnet, dass** der Führungssockel (4) so mit der Platte (3) in Eingriff steht, dass ein Herausziehen des Führungssockels (4) nach vorne verhindert wird.

3. Kältegerät nach einem der Ansprüche 1 oder 2, **dadurch gekennzeichnet, dass** die Breite des wenigstens einen Führungssockels (4) geringer als die Breite der Platte (3) ausgeführt ist.

4. Kältegerät nach einem der Ansprüche 1 bis 3, **dadurch gekennzeichnet, dass** die einen Führungselemente (12) nutförmig und die anderen Führungselemente (13, 16) kufenförmig ausgebildet sind.

5. Kältegerät nach einem der Ansprüche 1 bis 4, **dadurch gekennzeichnet, dass** zwei Führungssockel (4) und zwei Schalen (5) nebeneinander platzierbar sind.

6. Kältegerät nach Anspruch 1, **dadurch gekennzeichnet, dass** die Schale (5) an ihrer Vorderseite einen Griff (6) aufweist.

7. Kältegerät nach Anspruch 1, **dadurch gekennzeichnet, dass** die Platte (3) als Abdeckung eines herausziehbaren schalenförmigen Behälters (2) ausgebildet ist.

8. Kältegerät nach Anspruch 7, **dadurch gekennzeichnet, dass** der schalenförmige Behälter (2) als Chillerfach ausgeführt ist.

## Claims

1. Refrigerator having a cooled interior, a front door for closing the interior and at least one tray (5) that can be pulled from the interior towards the front, wherein a horizontally disposed plate (3) is provided in the interior, on which at least one removable guide base (4) having first guide elements (12, 13) is supported in the cover surface thereof and wherein the pull-out tray (5) has second guide elements (16) on the base surface thereof which interact with the first guide elements (12, 13), **characterised in that** the plate (3) has on its back edge an upwardly oriented spring (8) which is in engagement in a rail-like manner with a downwardly open groove (9) at the back of the guide base (4), and that the guide base (4) can be laterally displaced on the plate (3) in stages or continuously along the rail-like guide.

2. Refrigerator according to claim 1, **characterised in that** the guide base (4) is in engagement with the plate (3) such that the guide base (4) is prevented from being pulled out forwards.

3. Refrigerator according to one of claims 1 or 2, **characterised in that** the width of the at least one guide base (4) is made less than the width of the plate (3).

4. Refrigerator according to one of claims 1 to 3, **characterised in that** some of the guide elements (12) are made groove-shaped and the other guide elements (13, 16) runner-shaped.

5. Refrigerator according to one of claims 1 to 4, **characterised in that** two guide bases (4) and two trays (5) can be placed side by side.

6. Refrigerator according to claim 1, **characterised in that** the tray (5) has a grip (6) at the front.

7. Refrigerator according to claim 1, **characterised in that** the plate (3) is implemented as the cover of a removable tray-like container (2).

8. Refrigerator according to claim 7, **characterised in that** the tray-like container (2) is implemented as a chiller compartment.

## Revendications

1. Appareil frigorifique muni d'une chambre intérieure refroidie, d'une porte avant destinée à la fermeture de l'espace intérieur et d'au moins un bac (5) pouvant être extrait de l'espace intérieur par l'avant, dans lequel une plaque (3), agencée de manière horizontale et sur laquelle repose au moins un socle de guidage extractible (4) dont la surface supérieure est munie de premiers éléments de guidage (12, 13), est prévue dans l'espace intérieur et dans lequel le bac extractible (5) présente sur sa surface inférieure deux éléments de guidage (16) qui collaborent avec les premiers éléments de guidage (12, 13), **caractérisé en ce que** la plaque (3) présente au niveau de son bord arrière une languette (8) orientée vers le haut, qui vient en prise comme sur un rail avec une rainure (9) ouverte vers le bas située au niveau du côté arrière du socle de guidage (4), et le socle de guidage (4) peut être déplacé latéralement sur la plaque (3) le long du guidage de type rail par étapes ou sans étape.

2. Appareil frigorifique selon la revendication 1, **caractérisé en ce que** le socle de guidage (4) vient en prise avec la plaque (3) de telle manière qu'une extraction du socle de guidage (4) vers l'avant est empêchée.

3. Appareil frigorifique selon la revendication 1 ou 2, **caractérisé en ce que** la largeur du au moins un socle de guidage (4) est inférieure à la largeur de la plaque (3).

4. Appareil frigorifique selon l'une quelconque des revendications 1 à 3, **caractérisé en ce que** des premiers éléments de guidage (12) sont réalisés sous forme de rainure et les autres éléments de guidage (13, 16) sont réalisés sous forme de patin.

5. Appareil frigorifique selon l'une quelconque des revendications 1 à 4, **caractérisé en ce que** deux socles de guidage (4) et deux bacs (5) peuvent être placés les uns à côté des autres.

6. Appareil frigorifique selon la revendication 1, **caractérisé en ce que** le bac (5) présente un dispositif de préhension (6) sur son côté antérieur.

7. Appareil frigorifique selon la revendication 1, **caractérisé en ce que** la plaque (3) est réalisée sous forme de couvercle d'un récipient extractible (2) en forme de bac.

8. Appareil frigorifique selon la revendication 7, **caractérisé en ce que** le récipient (2) en forme de bac est mis en oeuvre en tant que compartiment basse température.
